# EUROPÄISCHE PATENTSCHRIFT

(11) **EP 3 005 831 B1**
(45) Veröffentlichungstag und Bekanntmachung des Hinweises auf die Patenterteilung: **02.08.2017**
(21) Anmeldenummer: 14766965.9
(22) Anmeldetag: 12.09.2014
(51) Int. Cl.: H05B 6/10, E21B 36/04, E21B 43/24

(54) **INDUKTOR ZUR INDUKTIVEN HEIZUNG**
INDUCTOR FOR INDUCTION HEATING
INDUCTEUR POUR CHAUFFAGE PAR INDUCTION

(30) Priorität: 26.09.2013 DE 102013219368
(43) Veröffentlichungstag der Anmeldung: 13.04.2016
(73) Patentinhaber: Siemens Aktiengesellschaft, 80333 München (DE)
(72) Erfinder: DIEHL, Dirk, 91088 Bubenreuth (DE)
(86) Internationale Anmeldenummer: PCT/EP2014/069513
(87) Internationale Veröffentlichungsnummer: WO 2015/043984

(56) Entgegenhaltungen:
- WO-A1-2009/109489
- WO-A1-2013/060610
- WO-A2-2009/027305
- DE-A1-102009 042 127

## Beschreibung

Die Erfindung betrifft einen Induktor zum induktiven Heizen von Ölsand-, Ölschiefer oder Schwerstöllagerstätten.

Bei der Förderung von Schwerstölen oder Bitumen aus Ölsand-oder Ölschiefervorkommen mittels Rohrsystemen ist es notwendig eine möglichst große Fließfähigkeit der zu fördernden Öle zu erreichen. Hierbei werden die Rohrsysteme durch dafür vorgesehene Bohrungen eingebracht. Beispielsweise kann eine Erhöhung der Fließgeschwindigkeit durch eine Temperaturerhöhung der Vorkommen (Reservoirs im Erdreich) erreicht werden. Nach dem Stand der Technik werden hierfür induktive Heizungen, sogenannte Induktoren verwendet. Insbesondere bei einer dampfunterstützten Schwerkraftdrainage (SAGD-Verfahren, eng. steam assisted gravity drainage) wird zur Temperaturerhöhung ausschließlich oder unterstützend eine induktive Heizung eingesetzt.

Um eine zur geforderten Temperaturerhöhung ausreichende Heizleistung in der Umgebung eines Induktors zu erreichen sind typischerweise große Stromstärken von einigen hundert Ampere nötig, da das den Induktor umgebende Reservoir meist nur wenig elektrisch leitfähig ist. Zudem wird der Induktor mit einer Wechselstromstärke beaufschlagt, deren Frequenz typischerweise im Bereich von 10 kHz bis 200 kHz liegt. Dadurch ergibt sich jedoch ein hoher induktiver Spannungsabfall entlang eines langgestreckten Induktors, dessen Länge meist mehr als 1 km betragen kann. Meist liegt daher der induktive Spannungsabfall in der Größenordnung von einigen 100 kV. Solche Spannung lassen sich nur unschwer praktisch handhaben, so dass es notwendig ist diese zu kompensieren.

Eine solche Kompensation kann beispielsweise durch in Serie geschaltete Kondensatoren erfolgen wie in der Patentschrift DE: 10 2007 040 605.5 beschrieben. Hierbei werden die stromführenden Leiter des Induktors unterbrochen und weisen dadurch Unterbrechungsstellen auf.

Nachteilig an einer solchen Serienschaltung von Kondensatoren ist, dass die Unterbrechungstelle Schwachstellen des Induktors ausbilden. An den Unterbrechungsstellen können Teilentladungen auftreten, die zur Zerstörung des Induktors führen können.

Dokument WO 2009/109489 A1 offenbart ein Induktor zur induktiven Heizung von Ölsand-, und Schwerstöllagerstätten mittels stromführenden Leiter.

Der vorliegenden Erfindung liegt folglich die Aufgabe zugrunde, einen gegenüber dem Stand der Technik verbesserten Induktor anzugeben.

Die Aufgabe wird durch einen Induktor mit den Merkmalen des unabhängigen Anspruches gelöst. In den abhängigen Ansprüchen sind vorteilhafte Ausgestaltungen und Weiterbildungen der Erfindung angegeben.

Der erfindungsgemäße Induktor zur induktiven Heizung von Ölsand-, Ölschiefer oder Schwerstöllagerstätten mittels stromführender Leiter umfasst wenigstens zwei Bereiche und eine Verbindung erster Art der zwei Bereiche, wobei die zwei Bereiche jeweils wenigstens einen ersten und einen zweiten Multifilamentleiter aufweisen. Hierbei ist erfindungsgemäß die Verbindung erster Art so ausgestaltet, dass der erste Multifilamentleiter des ersten Bereiches über einen ersten Kondensator mit dem zweiten Multifilamentleiter des ersten Bereiches elektrisch verkoppelt ist, der erste Multifilamentleiter des ersten und zweiten Bereiches elektrisch leitend verbunden sind, und der zweite Multifilamentleiter des zweiten Bereiches über einen zweiten Kondensator mit dem ersten Multifilamentleiter des ersten Bereiches elektrisch gekoppelt ist.

Dadurch wird erfindungsgemäß eine Teilentladung an Unterbrechungsstellen des Induktors vermieden. Hierbei entspricht die Unterbrechungsstelle des Induktors der Unterbrechung des zweiten Multifilamentleiters durch den ersten Kondensator.

Die Vermeidung von Teilentladungen gelingt indem die Multifilamentleiter über einen ersten und zweiten Kondensator auf die durch Anspruch 1 vorgesehene Weise verbunden sind. Insbesondere werden Leiter der jeweiligen Multifilamentleiter über einen gemeinsamen ersten und/oder zweiten Kondensator erfindungsgemäß verknüpft. Hierbei ist anzumerken, dass unter den Leiter eines Multifilamentleiters stets entweder alle Leiter des Multifilamentleiters zu verstehen sind oder wenigstens ein Teil der Leiter des Multifilamentleiters zu verstehen ist.

Es ist vorteilhaft, dass der erste und zweite Kondensator parallel zu Kapazitäten der Leiter (Leitungskapazitäten) eines Bereiches verschaltet sind, so dass eine Parallelschaltung vorliegt. Dadurch erhöht sich die Gesamtkapazität des jeweiligen Bereiches, da sich die Kapazitäten von parallel verschalteten Kondensatoren addieren.

Durch den erfindungsgemäßen Induktor werden somit verteilte Kondensatoren mit konzentrierten Kondensatoren in vorteilhafter Weise kombiniert. Hierbei sind unter verteilten Kondensatoren die Leitungskapazitäten zu verstehen. Unter konzentrierten Kondensatoren sind die ersten und zweiten Kondensatoren zu verstehen. Es wird somit erfindungsgemäß eine Kombination aus konzentrierten und verteilten Kondensatoren vorgeschlagen, die eine kapazitive Kompensation des Induktors ohne Teilentladungen ermöglicht.

Mit anderen Worten lässt sich die Erfindung folgendermaßen beschreiben:
Der zweite Multifilamentleiter des ersten Bereiches des Induktors wird wenigstens einmal unterbrochen. An der Unterbrechungstelle werden die Leiter des zweiten Multifilamentleiters des ersten Bereiches über einen konzentrierten ersten Kondensator mit den Leitern des nicht unterbrochenen ersten Multifilamentleiter elektrisch verkoppelt. Über einen konzentrierten zweiten Kondensator ist vorgesehen den zweiten Multifilamentleiter des zweiten Bereiches mit dem nicht unterbrochenen ersten Multifilamentleiter des ersten Bereiches elektrisch kapazitiv zu verschalten. Der erste Multifilamentleiter des ersten Bereiches ist mit dem ersten Multifilamentleiter des zweiten Bereiches verbunden und wird somit bei einer Verbindung erster Art nicht unterbrochen. Insbesondere sind die Leiter des ersten und zweiten Multifilamentleiters vor und nach der Verbindung über den ersten und/oder zweiten Kondensators zu jeweils einem Leiter zusammengeführt.

Gemäß einer vorteilhaften Ausgestaltung der Erfindung umfasst der Induktor einen weiteren dritten Bereich, der elektrisch mit dem zweiten Bereich über eine Verbindung zweiter Art verbunden ist, wobei die Verbindung zweiter Art derart ausgestaltet ist, dass der erste Multifilamentleiter des zweiten Bereiches über einen weiteren ersten Kondensator mit dem zweiten Multifilamentleiter des zweiten Bereiches elektrisch verkoppelt ist, der zweite Multifilamentleiter des zweiten und dritten Bereiches elektrisch leitend verbunden sind, und der erste Multifilamentleiter des dritten Bereiches über einen weiteren zweiten Kondensator mit dem zweiten Multifilamentleiter des zweiten Bereiches elektrisch gekoppelt ist.

Vorteilhafterweise entspricht eine Verbindung zweiter Art einer Verbindung erster Art, bei der erster und zweiter Multifilamentleiter vertauscht sind. Dadurch wird eine Symmetrie zwischen dem ersten und zweiten Multifilamentleiter geschaffen. Dadurch wird der induktive Spannungsabfall des ersten und des zweiten Multifilamentleiters kompensiert.

Gemäß einer weiteren vorteilhaften Ausgestaltung umfasst der Induktor mehr als drei Bereichen, wobei abwechselnd jeweils zwei Bereiche mit einer Verbindung erster und zweiter Art verbunden sind.

Vorteilhafterweise wird dadurch ein Induktor mit mehreren Bereichen ermöglicht. Besonders vorteilhaft ist, dass durch die Verbindung erster und zweiter Art Teilentladungen an Unterbrechungen der Multifilamentleiter vermieden werden und somit eine Zerstörung des Induktors durch Teilentladungen auch bei einer Mehrzahl an Bereichen verhindert werden kann.

In einer vorteilhaften Weiterbildung der Erfindung umfasst der erste und zweite Multifilamentleiter jeweils wenigstens zwei Leiter, wobei die Leiter die Filamente des Multifilamentleiters ausbilden.

Vorteilhafterweise ist hierbei stets ein Leiter des ersten Multifilamentleiters mit einem Leiter des zweiten Multifilamentleiters kapazitiv verkoppelt. Dadurch werden Leitungskapazitäten und somit verteilte Kapazitäten ausgebildet.

In einer weiteren vorteilhaften Weiterbildung umfasst der erste und zweite Multifilamentleiter eine Mehrzahl von wenigstens 1000 und höchstens 5000 Leitern, wobei die Leiter die Filamente des Multifilamentleiters ausbilden.

Dadurch wird vorteilhafterweise die Heizleistung des Induktors signifikant erhöht.

Gemäß einer vorteilhaften Ausgestaltung der Erfindung verlaufen die einzelnen Leiter der Multifilamentleiter entlang einer Längsachse des Induktors im Wesentlichen parallel.

Dadurch wird vorteilhafterweise die Leitungskapazität erhöht.

Gemäß einer weiteren vorteilhaften Ausgestaltung bilden die einzelnen Leiter der Multifilamentleiter eine verflochtene Struktur aus, die sich entlang einer Längsachse des Induktors erstreckt.

Dadurch wird vorteilhafterweise eine Kabelanordnung der Multifilamentleiter ermöglicht, die durch die Verflechtung zum einen stabilisiert wird und zum anderen zur Bildung von konzentrierten Kapazitäten (Leitungskapazitäten) geeignet ist.

In einer vorteilhaften Weiterbildung der Erfindung sind die wenigstens zwei Multifilamentleiter wenigstens im ersten und im zweiten Bereich kapazitiv verkoppelt, so dass sich im jeweiligen Bereich ein dritter Kondensator ausbildet.

Hierbei entspricht der dritte Kondensator vorteilhafterweise den Leitungskapazitäten der Bereiche.

In einer weiteren vorteilhaften Weiterbildung ist eine Gesamtkapazität der ersten und zweiten Kondensatoren geringer als eine Gesamtkapazität der dritten Kondensatoren.

Besonders vorteilhaft ist eine Gesamtkapazität des ersten und zweiten Kondensators, die weniger als 5 % zur Gesamtkapazität der dritten Kondensatoren beiträgt.

Gemäß einer vorteilhaften Ausgestaltung der Erfindung umfasst der erste und/oder zweite Kondensator jeweils zwei Elektroden, wobei die Elektroden durch ein Zusammenführen von einzelnen Leitern eines Multifilamentleiters ausgebildet sind.

Dadurch wird vorteilhafterweise das Vermeiden von Teilentladungen an den Unterbrechungsstellen unterstützt. Der erste und/oder zweite Kondensator wird daher durch das Zusammenführen der Leiter der durch den ersten und/oder zweiten Kondensator verkoppelten Multifilamentleiter ausgebildet.

Gemäß einer weiteren vorteilhaften Ausgestaltung sind die Elektroden halbkugelförmig ausgebildet.

Dadurch wird vorteilhafterweise das Vermeiden von Teilentladungen an den Unterbrechungsstellen unterstützt.

In einer vorteilhaften Weiterbildung der Erfindung umfasst ein Zwischenraum, der zwischen den zwei Elektroden des ersten Kondensators und/oder des zweiten Kondensators angeordnet ist, einen keramischen oder mineralischen Isolierstoff.

Dadurch wird besonders vorteilhaft das Vermeiden von Teilentladungen an den Unterbrechungsstellen unterstützt.

In einer weiteren vorteilhaften Weiterbildung umfasst der Isolierstoff wenigstens ein Material aus der Glimmergruppe.

Materialen aus der Glimmergruppe weisen eine hohe dielektrische Festigkeit auf, so dass vorteilhafterweise das Vermeiden von Teilentladungen an den Unterbrechungsstellen zusätzlich unterstützt wird.

Die Erfindung wird nachfolgend anhand eines bevorzugten Ausführungsbeispiels unter Bezugnahme auf die angehängte Zeichnung beschrieben, in der die einzige Figur eine schematische Darstellung eines erfindungsgemäßen Induktors zeigt.

Gleichartige Elemente werden in der Figur mit denselben Bezugszeichen versehen.

Die einzige Figur zeigt schematisch einen Induktor 1, der entlang einer Längsachse 40 wenigstens vier Bereiche 20, 22, 24, 26 aufweist. Hierbei sind bezüglich der Längsachse 40 benachbarte Bereiche 20, 22, 24, 26 jeweils abwechselnd mit einer Verbindung erster Art 28 und einer Verbindung zweiter Art 30 verbunden. Jeder der Bereiche 20, 22, 24, 26 weist zwei Multifilamentleiter 2, 4 auf, wobei die Multifilamentleiter 2, 4 jeweils sechs Leiter 2a...f, 4a...f umfassen. In jedem Bereich sind die Leiter 2a...f des ersten Multifilamentleiters 2 kapazitiv mit den Leitern 4a...f des zweiten Multifilamentleiters 4 verkoppelt. Eine solche kapazitive Kopplung wird durch die parallele Anordnung der Leiter 2a...f, 4a...f entlang der Längsachse 40 des Induktors 1 ermöglicht.

Die Verbindung erster Art 28 weist einen ersten und zweiten Kondensator 6, 8 auf. Vor der Verbindung über den ersten und/oder den zweiten Kondensator 6, 8 werden die Multifilamentleiter zu einem Leiter zusammengeführt. Hierbei verkoppelt der erste Kondensator 6 den ersten und zweiten Multifilamentleiter 2, 4 des ersten Bereiches 20. Der zweite Kondensator 8 koppelt den ersten Multifilamentleiter 2 des ersten Bereiches 20 mit dem zusammengeführten zweiten Multifilamentleiter 4 des zweiten Bereiches 22. Der erste Multifilamentleiter 2 des ersten Bereiches 20 wird zusammengeführt und mit dem zusammengeführten ersten Multifilamentleiter 2 des zweiten Bereiches 22 elektrisch gekoppelt.

An den zweiten Bereich 22 schließt sich ein dritter Bereich 24 an. Hierbei ist nun der zweite Bereich 22 über eine Verbindung der zweiten Art 30 mit dem dritten Bereich 24 verbunden. Der zusammengeführte und unterbrochene erste Multifilamentleiter 2 des zweiten Bereiches 22 wird über einen ersten Kondensator 6 mit dem zusammengeführten zweiten Multifilamentleiter 4 des zweiten Bereiches 22 verkoppelt. Der zusammengeführte zweite Multifilamentleiter 4 des zweiten Bereiches 22 wird mit dem zusammengeführten zweiten Multifilamentleiter 4 des dritten Bereiches 24 schlicht elektrisch verbunden. Zusätzlich wird der wiederum zusammengeführte Multifilamentleiter 2 des dritten Bereiches 24 mit dem zweiten Multifilamentleiter 4 des zweiten Bereiches 22 über einen zweiten Kondensator 8 kapazitiv gekoppelt.

Das genannte und erkennbare Schema setzt sich nun entlang der Längsachse 40 des Induktors 1 fort. Dadurch folgt auf den dritten Bereich 24 ein vierter Bereich 26 der mit einer Verbindung der ersten Art 28 mit dem dritten Bereich 24 verbunden ist. Generell kann dieses Schema auf beliebig viele Bereiche 20, 22, 24, 26 des Induktors 1 Anwendung finden.

In den Bereichen 20, 22, 24, 26 bilden die kapazitiv verkoppelten Leiter 2a...f, 4a...f verteilte Kondensatoren aus. In den Verbindungen erster und zweiter Art 28, 30 werden dagegen durch die ersten und zweiten Kondensatoren 6, 8 konzentrierte Kondensatoren 6, 8 ausgebildet. Dadurch werden verteilte Kondensatoren mit konzentrierten Kondensatoren 6, 8 in vorteilhafter Weise entlang des Induktors 1 kombiniert, so dass Teilentladungen an Unterbrechungsstellen vermieden werden und somit ein gegenüber dem Stand der Technik verbesserter Induktor bereitgestellt wird.

## Patentansprüche

1. Induktor (1) zur induktiven Heizung von Ölsand-, Ölschiefer oder Schwerstöllagerstätten mittels stromführender Leiter (2a...f, 4a...f) umfassend
- wenigstens zwei Bereiche (20, 22), die jeweils wenigstens einen ersten und einen zweiten Multifilamentleiter (2, 4) aufweisen, **gekennzeichnet durch** - eine Verbindung erster Art (28) der zwei Bereiche (20, 22), wobei die Verbindung erster Art (28) derart ausgestaltet ist, dass
- der erste Multifilamentleiter (2) des ersten Bereiches (20) über einen ersten Kondensator (6) mit dem zweiten Multifilamentleiter (4) des ersten Bereiches (20) elektrisch verkoppelt ist,
- der erste Multifilamentleiter (2) des ersten und zweiten Bereiches (20, 22) elektrisch leitend verbunden sind,
- und der zweite Multifilamentleiter (4) des zweiten Bereiches (22) über einen zweiten Kondensator (8) mit dem ersten Multifilamentleiter (2) des ersten Bereiches (20) elektrisch gekoppelt ist.

2. Induktor (1) gemäß Anspruch 1 mit einem weiteren dritten Bereich (24), der elektrisch mit dem zweiten Bereich (22) über eine Verbindung zweiter Art (30) verbunden ist, wobei die Verbindung zweiter Art (30) derart ausgestaltet ist, dass
- der erste Multifilamentleiter (2) des zweiten Bereiches (22) über einen weiteren ersten Kondensator (6) mit dem zweiten Multifilamentleiter (4) des zweiten Bereiches (22) elektrisch verkoppelt ist,
- der zweite Multifilamentleiter (4) des zweiten und dritten Bereiches (22, 24) elektrisch leitend verbunden sind,
- und der erste Multifilamentleiter (2) des dritten Bereiches (24) über einen weiteren zweiten Kondensator (8) mit dem zweiten Multifilamentleiter (4) des zweiten Bereiches (22) elektrisch gekoppelt ist.

3. Induktor (1) gemäß Anspruch 2 mit mehr als drei Bereichen (20, 22, 24, 26), wobei abwechselnd jeweils zwei Bereiche mit einer Verbindung erster und zweiter Art (6, 8) verbunden sind.

4. Induktor (1) gemäß einem der vorangegangen Ansprüche, **dadurch gekennzeichnet, dass** der erste und zweite Multifilamentleiter (2, 4) jeweils wenigstens zwei Leiter (2a...f, 4a...f) umfasst, wobei die Leiter (2a...f, 4a...f) die Filamente des Multifilamentleiters (2, 4) ausbilden.

5. Induktor (1) gemäß einem der vorangegangen Ansprüche, **dadurch gekennzeichnet, dass** der erste und zweite Multifilamentleiter (2, 4) eine Mehrzahl von wenigstens 1000 und höchstens 5000 Leitern (2a...f, 4a...f) umfasst, wobei die Leiter (2a...f, 4a...f) die Filamente des Multifilamentleiters (2, 4) ausbilden.

6. Induktor (1) gemäß Anspruch 4 oder 5, **dadurch gekennzeichnet, dass** die einzelnen Leiter (2a...f, 4a...f) der Multifilamentleiter (2, 4) im Wesentlichen parallel entlang einer Längsachse (40) des Induktors (1) verlaufen.

7. Induktor (1) gemäß einem der Ansprüche 4 bis 6, **dadurch gekennzeichnet, dass** die einzelnen Leiter (2a...f, 4a...f) der Multifilamentleiter (2, 4) eine verflochtene Struktur ausbilden, die sich entlang einer Längsachse (40) des Induktors (1) erstreckt.

8. Induktor (1) gemäß einem der vorangegangen Ansprüche, **dadurch gekennzeichnet, dass** die wenigstens zwei Multifilamentleiter (2, 4) wenigstens im ersten und im zweiten Bereich (20, 22) kapazitiv verkoppelt sind, so dass sich im jeweiligen Bereich ein dritter Kondensator ausbildet.

9. Induktor (1) gemäß Anspruch 8, **dadurch gekennzeichnet, dass** eine Gesamtkapazität der ersten und zweiten Kondensatoren (6, 8) geringer ist als eine Gesamtkapazität der dritten Kondensatoren.

10. Induktor (1) gemäß einem der vorangegangen Ansprüche, **dadurch gekennzeichnet, dass** der erste und/oder zweite Kondensator (6, 8) jeweils zwei Elektroden umfasst, wobei die Elektroden durch ein Zusammenführen von einzelnen Leitern (2a...f, 4a...f) eines Multifilamentleiters (2, 4) ausgebildet sind.

11. Induktor (1) gemäß Anspruch 10, **dadurch gekennzeichnet, dass** die Elektroden halbkugelförmig ausgebildet sind.

12. Induktor (1) gemäß Anspruch 10 oder 11, **dadurch gekennzeichnet, dass** ein Zwischenraum, der zwischen den zwei Elektroden des ersten Kondensators und/oder des zweiten Kondensators (6, 8) angeordnet ist, einen keramischen oder mineralischen Isolierstoff umfasst.

13. Induktor (1) gemäß Anspruch 12, **dadurch gekennzeichnet, dass** der Isolierstoff wenigstens ein Material aus der Glimmergruppe umfasst.

## Claims

1. Inductor (1) for the inductive heating of deposits of oil sand, oil shale or extra-heavy oil using current-carrying conductors (2a...f, 4a...f) comprising
- at least two areas (20, 22) which each have at least one first and one second multifilament conductor (2, 4), **characterised by** a connection of the first type (28) of the two areas (20, 22), wherein the connection of the first type (28) is embodied such that
- the first multifilament conductor (2) of the first area (20) is electrically coupled to the second multifilament conductor (4) of the first area (20) by way of a first capacitor (6),
- the first multifilament conductor (2) of the first and second area (20, 22) are connected in an electrically conducting manner,
- and the second multifilament conductor (4) of the second area (22) is electrically coupled to the first multifilament conductor (2) of the first area (20) by way of a second capacitor (8).

2. Inductor (1) according to claim 1 having a further third area (24), which is electrically connected to the second area (22) by way of a connection of the second type (30), wherein the connection of the second type (30) is embodied such that
- the first multifilament conductor (2) of the second area (22) is electrically coupled to the second multifilament conductor (4) of the second area (22) by way of a further first capacitor (6),
- the second multifilament conductor (4) of the second and third area (22, 24) are connected in an electrically conducting manner,
- and the first multifilament conductor (2) of the third area (24) is electrically coupled to the second multifilament conductor (4) of the second area (22) by way of a further second capacitor (8).

3. Inductor (1) according to claim 2 having more than three areas (20, 22, 24, 26), wherein each two areas are alternately connected in each case to a connection of the first and second type (6, 8).

4. Inductor (1) according to one of the preceding claims, **characterised in that** the first and second multifilament conductor (2, 4) each comprises at least two conductors (2a...f, 4a...f), wherein the conductors (2a...f, 4a...f) embody the filaments of the multifilament conductor (2, 4).

5. Inductor (1) according to one of the preceding claims, **characterised in that** the first and second multifilament conductor (2, 4) comprises a plurality of at least 1000 and at most 5000 conductors (2a...f, 4a...f), wherein the conductors (2a...f, 4a...f) embody the filaments of the multifilament conductor (2, 4).

6. Inductor (1) according to claim 4 or 5, **characterised in that** the individual conductors (2a...f, 4a...f) of the multifilament conductors (2, 4) essentially run in parallel along a longitudinal axis (40) of the inductor (1).

7. Inductor (1) according to one of claims 4 to 6, **characterised in that** the individual conductors (2a...f, 4a...f) of the multifilament conductors (2, 4) embody an interlaced structure, which extends along a longitudinal axis (40) of the inductor (1).

8. Inductor (1) according to one of the preceding claims, **characterised in that** the at least two multifilament conductors (2, 4) are capacitively coupled at least in the first and in the second area (20, 22), so that a third capacitor is embodied in the respective area.

9. Inductor (1) according to claim 8, **characterised in that** a total capacitance of the first and second capacitors (6, 8) is lower than a total capacitance of the third capacitors.

10. Inductor (1) according to one of the preceding claims, **characterised in that** the first and/or second capacitor (6, 8) each comprises two electrodes, wherein the electrodes are embodied by a merging of individual conductors (2a...f, 4a...f) of a multifilament conductor (2, 4).

11. Inductor (1) according to claim 10, **characterised in that** the electrodes are hemispherical.

12. Inductor (1) according to claim 10 or 11, **characterised in that** a space, which is arranged between the two electrodes of the first capacitor and/or of the second capacitor (6, 8) comprises a ceramic or mineralized insulating material.

13. Inductor (1) according to claim 12, **characterised in that** the insulating material comprises at least one material from the mica group.

## Revendications

1. Inducteur (1) de chauffage par induction de gisements de sable pétrolifère, de schiste bitumineux ou d'huile lourde au moyen de conducteurs (2a...f, 4a...f) conduisant le courant électrique, comprenant
- au moins deux parties (20, 22), qui ont chacune au moins un premier et un deuxième conducteurs (2, 4) multifilamentaires,
**caractérisé par** une liaison d'un premier type (28) des deux parties (20, 22), la liaison d'un premier type (28) étant constituée de manière
- à coupler électriquement le premier conducteur (2) multifilamentaire de la première partie (20) au deuxième conducteur (4) multifilamentaire de la première partie (20), par l'intermédiaire d'un premier condensateur (6),
- à relier, d'une manière conductrice de l'électricité, les premiers conducteurs (2) multifilamentaires de la première et de la deuxième partie (20, 22),
- et à coupler électriquement le deuxième conducteur (4) multifilamentaire de la deuxième partie (22) au premier conducteur (2) multifilamentaire de la première partie (20), par l'intermédiaire d'un deuxième condensateur (8).

2. Inducteur (1) suivant la revendication 1, comprenant une autre troisième partie (24), qui est reliée électriquement à la deuxième partie (22) par une liaison d'un deuxième type (30), la liaison d'un deuxième type (30) étant conformée de manière
- à coupler électriquement le premier conducteur (2) multifilamentaire de la deuxième partie (22) au deuxième conducteur (4) multifilamentaire de la deuxième partie (22), par l'intermédiaire d'un autre premier condensateur (6),
- à relier, d'une manière conductrice de l'électricité, les deuxièmes conducteurs (4) multifilamentaires de la deuxième et de la troisième parties (22, 24),
- et à coupler électriquement le premier conducteur (2) multifilamentaire de la troisième partie (24) au deuxième conducteur (4) multifilamentaire de la deuxième partie (22), par l'intermédiaire d'un autre deuxième condensateur (8).

3. Inducteur (1) suivant la revendication 2, comprenant plus de trois parties (20, 22, 24, 26), dans lequel respectivement deux parties sont reliées en alternance par une liaison d'un premier et d'un deuxième type (6, 8).

4. Inducteur (1) suivant l'une des revendications précédentes, **caractérisé en ce que** le premier et le deuxième conducteurs (2, 4) multifilamentaires comprennent respectivement au moins deux conducteurs (2a...f, 4a...f), les conducteurs (2a...f, 4a...f) constituant les filaments du conducteur (2, 4) multifilamentaire.

5. Inducteur (1) suivant l'une des revendications précédentes, **caractérisé en ce que** le premier et le deuxième conducteurs (2, 4) multifilamentaires comprennent une pluralité d'au moins 1000 et d'au plus 5000 conducteurs (2a...f, 4a...f), les conducteurs (2a...f, 4a...f) constituant les filaments du conducteur (2, 4) multifilamentaire.

6. Inducteur (1) suivant la revendication 4 ou 5, **caractérisé en ce que** les divers conducteurs (2a...f, 4a...f) des conducteurs (2, 4) multifilamentaires s'étendent sensiblement parallèlement le long d'un axe (40) longitudinal de l'inducteur (1).

7. Inducteur (1) suivant l'une des revendications 4 à 6, **caractérisé en ce que** les divers conducteurs (2a...f, 4a...f) des conducteurs (2, 4) multifilamentaires forment une structure entrelacée, qui s'étend le long d'un axe (40) longitudinal de l'inducteur (1).

8. Inducteur (1) suivant l'une des revendications précédentes, **caractérisé en ce que** les au moins deux conducteurs (2, 4) multifilamentaires sont couplés capacitivement, au moins dans la première et dans la deuxième parties (20, 22), de manière à former, dans la partie respective, un troisième condensateur.

9. Inducteur (1) suivant la revendication 8, **caractérisé en ce qu'**une capacité globale des premier et deuxième condensateurs (6, 8) est plus petite qu'une capacité globale du troisième condensateur.

10. Inducteur (1) suivant l'une des revendications précédentes, **caractérisé en ce que** le premier et/ou le deuxième condensateurs (6, 8) comprennent chacun deux électrodes, les électrodes étant formées en réunissant des conducteurs (2a...f, 4a...f) individuels d'un conducteur (2, 4) multifilamentaire.

11. Inducteur (1) suivant la revendication 10, **caractérisé en ce que** les électrodes sont en forme d'hémisphère.

12. Inducteur (1) suivant la revendication 10 ou 11, **caractérisé en ce qu'**un espace intermédiaire, entre les deux électrodes du premier condensateur et/ou du deuxième condensateur (6, 8), contient une substance isolante céramique ou minérale.

13. Inducteur (1) suivant la revendication 12, **caractérisé en ce que** la substance isolante comprend au moins une matière du groupe du mica.
